# EUROPÄISCHE PATENTSCHRIFT

(11) **EP 1 331 172 B1**
(45) Veröffentlichungstag und Bekanntmachung des Hinweises auf die Patenterteilung: **06.04.2005**
(21) Anmeldenummer: 02026535.1
(22) Anmeldetag: 27.11.2002
(51) Int. Cl.: B65D 5/49, B65D 5/493, B65D 5/22

(54) **Box zum Aufbewahren von Kleinartikeln, insbesondere Schulartikeln und dergleichen**
Box for storing small articles, specially school articles
Boîte pour le stockage de petits articles, notamment d'articles à usage scolaire

(30) Priorität: 23.01.2002 DE 20200960 U
(43) Veröffentlichungstag der Anmeldung: 30.07.2003
(73) Patentinhaber: NIPS ORDNUNGSSYSTEME GmbH, 93055 Regensburg (DE)
(72) Erfinder: Röder, Matthias, 93053 Regensburg (DE)
(74) Vertreter: GROSSE BOCKHORNI SCHUMACHER

(56) Entgegenhaltungen:
- FR-A- 654 565
- GB-A- 719 292
- US-A- 2 647 679
- US-A- 4 065 021

## Beschreibung

Die Erfindung betrifft eine Box, insbesondere Schulbox zum Aufbewahren von Schulartikeln gemäß dem Oberbegriff des Schutzanspruches 1.

Üblicherweise werden Schulartikel wie Stifte, Radiergummi u. dgl. in sogenannten Schulmäppchen aufbewahrt, wobei diese entweder als längliches Säckchen mit einem Reißverschluss oder in der Form eines Etuis mit verschiedenen Einzeltaschen ausgebildet sein können.

Derartige Schulmäppchen haben den Nachteil, dass ihr Fassungsvermögen oft nicht ausreicht und dass z. B. im Falle des länglichen Säckchens die Übersicht über den Innhalt verloren geht. Dazu kommt, dass für bestimmte Schulfächer wie Werken oder Malen unterschiedliche Utensilien gebraucht werden, die wiederum nur an bestimmten Tagen erforderlich sind.
Insbesondere besteht ein Problem im Schulbereich, insbesondere in der Grundschule, darin, dass für den Mal- und Zeichenunterricht häufig die unterschiedlichsten Materialien wie Wachsmalstifte, Kreidestifte, Farbstifte und dergleichen erforderlich sind, die das Schulkind nicht jeden Tag von zu Hause aus in die Schule mitbringen kann. Diese Materialien werden dann häufig je Kind in der Schule und zwar im Klassenraum aufbewahrt, wobei zum Aufbewahren oftmals ein Schrank oder dergleichen verwendet wird. Diese Artikel werden dann häufig in Schachteln aufbewahrt, sodass eine erhebliche Gefahr besteht, dass die Schulmaterialien sich untereinander mischen und hinterher für den Gebrauch nicht mehr einwandfrei feststellbar ist, welche Stifte dem einen oder anderen Kind gehören. Häufig werden deswegen diese Unterrichtsmaterialien auch im Fach unter der Schulbank aufbewahrt, wobei hier jedoch im wesentlichen dieselben Probleme auftreten und ein einwandfreies Aufbewahren nicht möglich ist.

Aus der US 2,647,679 ist eine Faltschachtel mit einer variablen Fächereinteilung zur Aufbewahrung von Flaschen oder ähnlichen Artikeln bekannt.

Aufgabe der Erfindung ist es daher eine Box zu schaffen, welche insbesondere als Schulbox für das Aufbewahren von Schulmaterialien, wie Mal- und Zeichnungsartikeln geeignet ist und ein geordnetes und sicheres Aufbewahren ermöglicht. Ferner soll die Box nicht nur als Aufbewahrungsmittel sondern auch als geeignetes Transportmittel verwendbar sein. Nach einem weiteren Aspekt soll die Schulbox auch gewichtsmäßig leicht sein und ein ausreichend großes Fassungsvermögen gegenüber herkömmlichen Schulmäppchen aufweisen, wobei aus erzieherischen Gründen es angestrebt wird, dass die Schülerinnen oder Schüler das Behältnis selbst in einfacher Weise zusammenbauen und demontieren können.

Diese Aufgabe wird erfindungsgemäß durch die im kennzeichnenden Teil des Schutzanspruchs 1 enthaltenen Merkmale gelöst, wobei zweckmäßige Weiterbildungen durch die in den Unteransprüchen enthaltenen Merkmale gekennzeichnet sind.

Nach Maßgabe der Erfindung ist vorgesehen, dass der Innenraum der kastenartigen Schachtel der Schulbox eine unterschiedliche Aufteilung besitzt, die man variieren kann. Mit einer derartigen Schulbox ist es vorteilhaft möglich, geordnet und somit übersichtlich Schulutensilien aufzubewahren und zu transportieren, wobei ein übersichtliches Hantieren mit den Schulutensilien dadurch gewährleistet ist. Durch die variable Ausgestaltung ist die Box beliebigen Anwendungs- und Bedarfsfällen anpassbar.

Für eine handliche Schulbox ist es zweckmäßig, dass diese im wesentlichen aus einem kastenförmigen, oben offenen Unterteil und einem entsprechenden über das Unterteil übergreifenden Deckel besteht, wobei die Schulbox vorzugsweise eine rechteckförmigen Grundriss aufweist. Selbstverständlich sind auch andere Grundrissformen möglich, wenngleich ein Rechteckmaß von z. B. 35,0 x 28,5 cm sich als eine praktische Größe für eine Schulbox herausgestellt hat.

Das Unterteil und der Deckel der erfindungsgemäßen Schulbox ist jeweils aus einem einteiligen faltbaren Kartonzuschnitt gebildet , wobei zur Erhöhung der Stabilität der Schulbox insbesondere das kastenartige Unterteil in der Form einer Faltschachtel mit doppelwandigen Seitenwänden und/oder doppelwandigem Boden ausgestaltet werden kann.

Die für den Innenraum der Schulbox vorgesehene unterschiedliche Aufteilung kann oben offene, im Querschnitt quadratische oder rechteckige Fächer und einen oder mehrere schachtelartige Einsätze aufweisen, wobei die oben offenen Fächer durch einen mit aufgefalteten Längsstegen versehnen Einsatz, der durch variabel einsteckbare Querstege unterteilbar ist, gebildet sind. Zu diesem Zweck ist es vorteilhaft, wenn die aufgefalteten Längsstege und die einsteckbaren Querstege jeweils mit komplementären Stecktaschen in der Form von vertikalen, zungenförmigen Ausnehmungen ausgebildet sind. Dabei ist es zweckmäßig, dass die Stecktaschen der Längs- und Querstege derart angeordnet sind, dass die ineinandergesteckten Längs- und Querstege mit den Innenseiten der Schulbox die im Querschnitt quadratisch oder rechteckig ausgebildeten Fächer begrenzen.

Damit der mit den aufgefalteten Längsstegen versehene Einsatz unverrückbar in der Schulbox gehalten ist, ist es ferner zweckmäßig, dessen Grundfläche in seiner Größe derart zu bemessen, dass diese mit der lichten Grundfläche des Innenraums der Schulbox übereinstimmt.

Damit neben den Fächern auch noch die schachtelartigen Einsätze im Innenraum der Schulbox Platz finden, in welchen insbesondere längere Schulartikel wie Pinsel, Bleistifte und dgl. aufbewahrt werden können, ist es vorteilhaft, wenn die Länge der aufgefalteten Längsstege nur einen Teilbereich, bevorzugt etwa 2/3, der Längsausdehnung der Schulbox entspricht. Dadurch kann in dem neben den aufgefalteten Längsstegen des Einsatzes innerhalb des kastenartigen Unterteils der Schulbox verbleibenden Freiraums mindestens ein schachtelartiger Einsatz, bevorzugt jedoch zwei schachtelartige Einsätze vorgesehen werden. Dabei ist es ferner zweckmäßig, dass die schachtelartigen Einsätze in Längsrichtung der Längsstege vorgesehen sind und den Freiraum vollständig ausfüllen, und zwar in der Form von mehreren flachen schachtelartigen Einsätzen übereinander.

Die in den gebildeten Freiraum innerhalb der Schulbox einsetzbaren schachtelartigen Einsätze haben zweckmäßigerweise ebenfalls die Form einer Faltschachtel aus einem einteiligen Kartonzuschnitt, wobei gegebenenfalls zur Erhöhung der Stabilität auch hier die Seitenflächen und/oder der Boden doppellagig ausgeführt werden kann.

Um die in den Freiraum der Schulbox einsetzbaren Einsätze von Hand leicht herausheben und einsetzen zu können, können zusätzlich in den inneren Seitenflächen der schachtelartigen Einsätze ausgestanzte Griffe zum Aus- und Einklappen vorgesehen sein.

Schließlich hat es sich bewährt, dass die Schachtel mit Unterteil und Deckel als Schulbox sowie deren innere Aufteilung aus Karton und/oder Kunststoff besteht, wobei es für die Benutzer der erfindungsgemäßen Schulbox besonders reizvoll ist, wenn die Schulbox nebst innerer Aufteilung aus einem gelackten Karton besteht, wodurch auch eine unterschiedliche Farbaufteilung möglich ist, wie z. B. Deckel und innere Aufteilung blau und Unterteil der Schulbox orange.

Nachfolgend wird ein Ausführungsbeispiel der Erfindung anhand von Zeichnungen näher beschrieben. Darin zeigen:
- Fig. 1: einen Werdegang einer Faltschachtel für ein Unterteil einer Schulbox,
- Fig. 2: einen Werdegang einer inneren Aufteilung einer Schulbox mit einem einteiligen Kartonzuschnitt für einen gefalteten Einsatz mit Längsstegen und einem solchen für gefaltete Querstege,
- Fig. 3: einen Werdegang einer Faltschachtel für einen schachtelartigen Einsatz in den inneren Freiraum einer Schulbox und
- Fig. 4: eine Explosionsdarstellung einer erfindungsgemäßen Schulbox wie die einzelnen Einsätze zur inneren Aufteilung in diese eingesetzt werden.

Der in Fig. 1 dargestellte Werdegang einer Faltschachtel für ein Unterteil 10 einer insgesamt nicht dargestellten Schulbox gibt mit den umkreisten Ziffern 1 bis 5 an, wie bekannterweise aus einem einteiligen Kartonzuschnitt eine Schachtel gefaltet wird. Die einzelnen Faltschritte sind durch Pfeile angedeutet, so dass sich eine detaillierte Beschreibung hierüber erübrigt. Lediglich sei erwähnt, dass bei 4 und 5 die Seitenflächen doppelwandig sind und die Abmessungen des gesamten Unterteils 10 z. B. 35,0 x 28,5 x 7,5 cm betragen.

Für die Aufteilung des inneren Raumes des Unterteils 10 zeigt Fig. 2 einen einteiligen Kartonzuschnitt 11 mit drei Falt-Zungen 12, zwischen denen auffaltbare Längsstege 13 angeordnet sind, die gegenüber den Falt-Zungen 12 kürzer ausgebildet sind. Bei der Darstellung 11a in Fig. 2 ist durch die Pfeile angegeben wie der Kartonzuschnitt 11 gefaltet wird, so dass der aufgefaltete Einsatz 11b entsteht.

Die durch das Falten erhaltenen Längsstege 13 besitzen jeweils Stecktaschen 14, welche die Form von vertikalen, zungenartigen Ausnehmungen haben. Ferner ist die Grundfläche des aufgefalteten Einsatzes 11b entsprechend gleich groß wie die lichte Grundfläche des Innenraums des Unterteils 10.

In Fig. 2 ist ferner ein Kartonzuschnitt eines einsteckbaren Quersteges 15 dargestellt, der entsprechend den Pfeilen gemäß 15a zu dem Quersteg 15b gefaltet wird. Auch dieser Quersteg 15b hat Stecktaschen 16, mit denen dieser in die komplementären Stecktaschen 14 gemäß Darstellung 11c gesteckt werden, so dass die ineinandergesteckten Längs- und Querstege 13 und 15b zusammen mit den Innenseiten des Unterteils 10 quadratische Fächer 17 (Fig. 4) bilden.

In Fig. 4 sind in einer Explosionsdarstellung der Einbau der inneren Aufteilung der Schulbox gezeigt, und zwar zuerst wie der Einsatz 11b in das Unterteil 10 in Richtung der Pfeile eingesetzt wird. Sodann wird der Quersteg 15b in Richtung der dortigen Pfeile mit seinen Stecktaschen 16 in die komplementären Stecktaschen 14 der Längsstege 13 gesteckt, wobei durch die verkürzt ausgebildeten Längsstege 13 ein innerer Freiraum 18 verbleibt, in den schachtelartige Einsätze 19 und 20 gemäß der gezeigten Pfeile eingesetzt werden.

Bei den schachtelartigen Einsätzen 19 und 20 handelt es sich ebenfalls jeweils um eine Faltschachtel, die aus einem einteiligen Kartonzuschnitt gebildet wird. Auch diese Einsätze 19 und 20 werden in bekannter Weise entsprechend der in Fig. 3 angegebnen umkreisten Ziffern 1 bis 6 entsprechend der Pfeilangabe gefaltet, wobei auch hier die Seitenflächen aus Stabilitätsgründen wieder doppelt ausgebildet sind.

Um die schachtelartigen Einsätze 19 und 20 besser handhaben zu können, sind in deren inneren Seitenflächen ausgestanzte Griffe zum Aus- und Einklappen - angedeutet bei 21 - vorgesehen.

Schließlich besteht die erfindungsgemäße Schulbox insgesamt aus Karton, der auch gelackt sein kann damit die Schulbox ansprechender aussieht und sich besser reinigen lässt. Auch eine Version aus Kunststoff ist denkbar.

Das in Fig. 4 im ganz rechten Bild gezeigte Unterteil 10a mit der erfindungsgemäßen Aufteilung ist nach dem Einsetzen des letzten schachtelartigen Einsatzes 20 komplett, so dass hierauf lediglich ein - nicht dargestellter - den oberen Rand des Unterteils 10a übergreifender Deckel aufgebracht werden muss und die erfindungsgemäße Schulbox ist mit z. B. den Abmessungen 35,0 x 28,5 x 7,5 cm einsatzbereit.

## Patentansprüche

1. Box zum Aufbewahren von Kleinartikeln, insbesondere Schulbox zum Aufbewahren von Schulartikeln, wie Stifte, Wachsmalkreide und dergleichen, in der Form einer verschließbaren kastenartigen Schachtel, wobei der Innenraum der kastenartigen Schachtel (10) eine durch Längs- und Querwände gebildete Fächeraufteilung (11b; 15; 19; 20) aufweist, die variabel ausgebildet ist und oben offene im Querschnitt quadratische oder rechteckige Fächer (17) bildet, **dadurch gekennzeichnet, dass** im Innenraum zusätzlich eine oder mehrere schachtelartige Einsätze vorgesehen sind.

2. Box nach Anspruch 1, **dadurch gekennzeichnet, dass** sie im wesentlichen aus einem kastenförmigen, oben offenen Unterteil (10) und einem entsprechenden über das Unterteil übergreifenden Deckel besteht.

3. Box nach Anspruch 1 oder 2, **dadurch gekennzeichnet, dass** sie insbesondere einen rechteckförmigen Grundriss aufweist.

4. Box nach einem der vorhergehenden Ansprüche, **dadurch gekennzeichnet, dass** das Unterteil (10) und der Deckel jeweils aus einem einteiligen faltbaren Kartonzuschnitt gebildet sind.

5. Box nach Anspruch 4, **dadurch gekennzeichnet, dass** insbesondere das kastenförmige Unterteil (10) in der Form einer Faltschachtel mit doppelwandigen Seitenwänden und/oder doppelwandigem Boden ausgebildet ist.

6. Box nach einem der vorhergehenden Ansprüche, **dadurch gekennzeichnet, dass** die oben offenen Fächer durch einen mit aufgefalteten Längsstegen (13) versehenen Einsatz (11b), der durch variabel einsteckbare Querstege (15b) unterteilbar ist, ausgebildet ist.

7. Box nach Anspruch 6, **dadurch gekennzeichnet, dass** die aufgefalteten Längsstege (13) und die einsteckbaren Querstege (15b) jeweils mit komplementären Stecktaschen (14; 16) in der Form von vertikalen, zungenförmigen Ausnehmungen versehen sind.

8. Box nach Anspruch 7, **dadurch gekennzeichnet, dass** die Stecktaschen (14; 16) der Längs- und Querstege (13; 15b) derart angeordnet sind, dass die ineinandergesteckten Längs- und Querstege mit den Innenseiten der Schulbox die im Querschnitt quadratisch oder rechteckig ausgebildeten Fächer (17) begrenzen.

9. Box nach einem der vorhergehenden Ansprüche, **dadurch gekennzeichnet, dass** die Grundfläche des mit den aufgefalteten Längsstegen (13) versehenen Einsatzes (11b) der lichten Grundfläche des Innenraums entspricht.

10. Box nach einem der vorhergehenden Ansprüche, **dadurch gekennzeichnet, dass** die Länge der aufgefalteten Längsstege (13) nur einen Teilbereich, bevorzugt etwa 2/3, der Längsausdehnung der Schulbox entspricht.

11. Box nach einem der vorhergehenden Ansprüche, **dadurch gekennzeichnet, dass** in dem neben den aufgefalteten Längsstegen (13) des Einsatzes (11b) innerhalb des kastenartigen Unterteils (10) der Schulbox verbleibenden Freiraums (18) mindestens ein schachtelartiger Einsatz, bevorzugt jedoch zwei schachtelartige, oder mehrere Einsätze (19; 20) vorgesehen sind.

12. Box nach Anspruch 11, **dadurch gekennzeichnet, dass** in Längsrichtung der Längsstege (13) die schachtelartigen Einsätze (19; 20) vorgesehen sind.

13. Box nach Anspruch 11 oder 12, **dadurch gekennzeichnet, dass** die schachtelartigen Einsätze (19; 20) den verbleibenden Freiraum (18) in dem Innenraum der Schulbox voll ausfüllen, und zwar als einziger Einsatz oder als in Form von mehreren flachen schachtelartigen Einsätzen (19; 20) übereinander.

14. Box nach Anspruch 13, **dadurch gekennzeichnet, dass** die schachtelartigen Einsätze (19; 20) ebenfalls in der Form einer Faltschachtel aus einem einteiligen Kartonzuschnitt, gegebenenfalls mit doppelten Seitenflächen und doppeltem Boden, ausgebildet sind.

15. Box nach Anspruch 14, **dadurch gekennzeichnet, dass** die inneren Seitenflächen der schachtelartigen Einsätze (19; 20) ausgestanzte Griffe (21) zum Aus- und Einklappen aufweisen.

16. Box nach einem der vorhergehenden Ansprüche, **dadurch gekennzeichnet dass** die Schachtel der Schulbox selbst als auch ihre innere Aufteilung aus Karton und/oder Kunststoff bestehen.

17. Box nach Anspruch 16, **dadurch gekennzeichnet, dass** die Schulbox und ihre innere Aufteilung aus gelacktem Karton bestehen.

## Claims

1. Box in which to keep small articles, in particular a school box in which to keep school articles such as pencils, wax colouring crayons and so on, in the form of a sealable, box-shaped carton, in which the interior of the box-shaped carton (10) has compartment partitioning formed by longitudinal and transverse walls (11b; 15; 19; 20), is variable in design and forms square or rectangular section compartments (17) open at the top, **characterised in that** one or more carton-shaped inserts are additionally provided in the interior.

2. Box according to claim 1, **characterised in that** it consists basically of a box-shaped bottom part open at the top (10) and a matching lid covering the bottom part.

3. Box according to claim 1 or 2, **characterised in that** in particular it has a rectangular shape.

4. Box according to one of the foregoing claims, **characterised in that** the bottom part (10) and the lid are each formed from a single folding cardboard blank.

5. Box according to claim 4, **characterised in that** in particular the box-shaped bottom part (10) is designed in the form of a folding carton with double wall sides and/or a double wall base.

6. Box according to one of the foregoing claims, **characterised in that** the compartments open at the top are formed by an insert (11b) with folded longitudinal dividers (13) that can be partitioned by transverse dividers slotted in in different ways (15b).

7. Box according to claim 6, **characterised in that** the folded longitudinal dividers (13) and the slot-in transverse dividers (15b) each have complementary pockets (14; 16) in the form of vertical, tongue-shaped recesses.

8. Box according to claim 7, **characterised in that** the pockets (14; 16) of the longitudinal and transverse dividers (13; 15b) are arranged so that the inserted longitudinal and transverse dividers and the interior of the school box mark the boundary of the square or rectangular compartments (17).

9. Box according to one of the foregoing claims, **characterised in that** the area of the insert (11b) with the folded longitudinal dividers (13) corresponds to the clear area of the interior.

10. Box according to one of the foregoing claims, **characterised in that** the length of the folded longitudinal dividers (13) only corresponds to part, preferably about 2/3, of the longitudinal dimension of the school box.

11. Box according to one of the foregoing claims, **characterised in that** in the space (18) remaining adjacent to the folded longitudinal dividers (13) of the insert (11b) within the box-shaped bottom part (10) of the school box is at least one carton-shaped insert, but preferably two or more carton-shaped inserts (19; 20).

12. Box according to claim 11, **characterised in that** the carton-shaped inserts (19; 20) are lengthwise to the longitudinal dividers (13).

13. Box according to claim 11 or 12, **characterised in that** the carton-shaped inserts (19; 20) fill all the space (18) remaining in the interior of the school box, either as a single insert or in the form of a plurality of flat carton-shaped inserts (19; 20) on top of one another.

14. Box according to claim 13, **characterised in that** the carton-shaped inserts (19; 20) are also designed in the form of a folding carton made from a single cardboard section, if applicable with double side faces and a double base.

15. Box according to claim 14, **characterised in that** the interior side faces of the carton-shaped inserts (19; 20) have punched grips (21) for folding out and in.

16. Box according to one of the foregoing claims, **characterised in that** the carton of the school box itself and also its interior partitions are made of cardboard and/or plastic.

17. Box according to claim 16, **characterised in that** the school box and its interior partitions are made of coated board.

## Revendications

1. Boîte pour le stockage de petits articles, notamment boîtier d'écolier pour stocker des articles d'écoliers, tels que des crayons, des craies pour le dessin et analogues, sous la forme d'un étui en forme de boîte pouvant être fermé, l'espace intérieur de l'étui en forme de boîte (10) comportant un élément (11b; 15; 19; 20) de séparation en casiers, formé par des parois longitudinales et des parois transversales et qui est agencé de manière à être variable et forme des casiers carrés ou rectangulaires ouverts vers le haut (17) possédant une section transversale carrée rectangulaire, **caractérisée en ce que** dans l'espace intérieur sont en outre prévus un ou plusieurs inserts en forme d'étuis.

2. Boîte selon la revendication 1, **caractérisée en ce qu'**elle est constituée essentiellement par une partie inférieure en forme de boîte ouverte vers le haut (10) et par un couvercle correspondant s'engageant au-dessus de la partie inférieure.

3. Boîte selon la revendication 1 ou 2, **caractérisée en ce qu'**elle comporte notamment un contour en plan de forme rectangulaire.

4. Boîte selon l'une des revendications précédentes, **caractérisée en ce que** la partie inférieure (10) et le couvercle sont formés chacun par une pièce découpée en carton pliable d'un seul tenant.

5. Boîte selon la revendication 4, **caractérisée en ce que** notamment la partie inférieure en forme de boîte (10) est agencée sous la forme d'un étui pliable comportant des parois latérales à paroi double et/ou un fond à paroi double.

6. Boîte selon l'une des revendications précédentes, **caractérisée en ce que** les casiers ouverts vers le haut sont formés par un insert (11b), qui est pourvu de barrettes longitudinales repliables (13) et qui est divisée par des barrettes transversales (15b) enfichables d'une manière variable.

7. Boîte selon la revendication 6, **caractérisée en ce que** les barrettes longitudinales repliées (13) et les barrettes transversales enfichables (15b) sont équipées respectivement de logements d'enfichage complémentaires (14; 16) se présentant sous la forme d'évidements verticaux en forme de languettes.

8. Boîte selon la revendication 7, **caractérisée en ce que** les logements d'enfichage (14; 16) des barrettes longitudinales et transversales (13; 15b) sont disposés de telle sorte que les barrettes longitudinales et transversales, enfichées les unes dans les autres, limitent, avec les côtés intérieurs du boîtier d'écolier, les casiers (17) agencés avec une section transversale carrée ou rectangulaire.

9. Boîte selon l'une des revendications précédentes, **caractérisée en ce que** la surface de base de l'insert (11b), équipée des barrettes longitudinales repliées (13), correspond à la surface libre en projection horizontale de l'espace intérieur.

10. Boîte selon l'une des revendications précédentes, **caractérisée en ce que** la longueur des barrettes longitudinales repliées (13) correspond seulement à une partie, de préférence environ aux 2/3 de l'étendue longitudinale du boîtier d'écolier.

11. Boîte selon l'une des revendications précédentes, **caractérisée en ce que** dans l'espace libre (18) qui subsiste à côté des barrettes longitudinales repliées (13) de l'insert (11b) à l'intérieur de la partie inférieure en forme de boîte (10) du boîtier d'écolier, sont prévus au moins un insert en forme d'étui, mais de préférence deux inserts en forme d'étuis ou plusieurs inserts (19; 20).

12. Boîte selon la revendication 11, **caractérisée en ce que** les inserts en forme d'étuis (19; 20) sont prévus dans la direction longitudinale des barrettes longitudinales (13).

13. Boîte selon la revendication 11 ou 12, **caractérisée en ce que** les inserts en forme d'étuis (19; 20) remplissent complètement l'espace libre restant (18) dans l'espace intérieur du boîtier d'écolier, et ce sous la forme d'un seul insert ou bien sous la forme de plusieurs inserts en forme d'étuis plats (19; 20) superposés.

14. Boîte selon la revendication 13, **caractérisée en ce que** les inserts en forme d'étuis (19; 20) sont agencés également sous la forme d'un étui pliable constitué par une pièce découpée monobloc en carton, comportant éventuellement des surfaces latérales doubles et un fond double.

15. Boîte selon la revendication 14, **caractérisée en ce que** les surfaces latérales intérieures des inserts en forme d'étuis (19; 20) comportent des organes de préhension découpés (21) pour le rabattement vers l'extérieur et vers l'intérieur.

16. Boîte selon l'une des revendications précédentes, **caractérisée en ce que** les étuis du boîtier d'écolier sont constitués eux-mêmes ainsi que leur élément de séparation intérieur, en carton et/ou en une matière plastique.

17. Boîte selon la revendication 16, **caractérisée en ce que** le boîtier d'écolier et son élément de séparation intérieur sont réalisés en un carton peint.
